# FASCICULE DE BREVET EUROPEEN

(11) **EP 0 006 788 B1**
(45) Date de publication et mention de la délivrance du brevet: **04.08.1982**
(21) Numéro de dépôt: 79400374.9
(22) Date de dépôt: 08.06.1979
(51) Int. Cl.: E01C 23/09

(54) **Appareil d'application d'un produit d'étanchement de joints ou de fissures, notamment sur les revêtements routiers**
Vorrichtung zum Anbringen eines Fugen oder Risse abdichtendes Vergussmaterials, insbesondere auf Strassenbelägen
Apparatus for applying a joint or crack sealant, more particularly on road surfacings

(30) Priorité: 22.06.1978 FR 7818742
(43) Date de publication de la demande: 09.01.1980
(73) Titulaire: VIAMARK Société dite:, F-92110 Clichy (FR)
(72) Inventeur: Taverneau, Michel, F-79160 Coulonges sur L'Autize (FR)
(74) Mandataire: Picard, Jean-Claude Georges

## Description

La présente invention concerne un appareil d'application d'un produit d'étanchement de joints ou de fissures, notamment sur les revêtements routiers.

Les revêtements en question pourront être par exemple du type hydrocarboné ou du type à base de béton hydraulique, et les joints qu'il convient d'étancher pourront être notamment les joints séparant ordinairement, à des intervalles réguliers, deux éléments voisins du revêtement en béton. Quant aux fissures qu'il convient de boucher, il pourra s'agir de celles qui prennent naissance, notamment sur les revêtements hydrocarbonés, du fait des contraintes de dilatation ou de contraction engendrées dans le revêtement par des variations de température, mouvements du sol ou autres facteurs.

Pour ce qui est du produit d'étanchement, il pourra s'agir de tout produit connu destiné à cet usage, par exemple de produits à base de bitume ou de goudron en mélange avec des élastomères, et de produits posés à chaud ou à froid, mais notamment de produits chauds dont la température au moment de l'application pourra être - pour fixer les idées - de l'ordre de 250° C au maximum, température que devra être comprise dans une fourchette d'environ 30° C.

On comprend en tout cas que les produits d'étanchement ont pour fonction principale d'assurer une bonne étanchéité et de présenter une bonne élasticité dans les joints ou fissures à combler.

L'invention concerne plus particulièrement un appareil d'application d'un produit d'étanchement de joints ou de fissures, notamment sur les revêtements routiers, comportant une buse d'injection de produit reliée à une source de produit d'étanchement sous pression et à température adéquate portée par un appareillage automoteur ou remorqué annexe, par une conduite souple pourvue d'une chemise extérieure dans laquelle peut circuler un fluide thermorégulé de maintien en température dudit produit; des poignées permettant à un opérateur marchant sur le sol de guider et d'amener ladite buse, soit en position abaissée pour laquelle son orifice débouche à proximité immédiate du revêtement, soit en position relevée; une vanne de réglage du débit d'arrivée du produit à ladite buse, et un organe de commande de ladite vanne.

Un appareil de ce type général est connu par le US-A-2 802 601, mais il est conçu d'une façon qui le rend difficile à manoeuvrer, notamment du fait qu'en service il porte sur le revêtement par l'intermédiaire de patins de guidage disposés de part et d'autre de la buse et destinés à frotter sur le revêtement de chaque côté de la fissure à combler. Cette disposition en rend l'usage rapidement fatigant pour l'opérateur. En outre, lorsque celui-ci, après avoir réparé une zone du revêtement, doit franchir une zone saine pour se rendre en une zone présentant d'autres crevasses ou fissures à combler, il est pratiquement contraint, du fait de cette conception particulière de l'appareil, de remettre celuici provisoirement en place sur le véhicule automoteur ou remorqué qui porte le réservoir de produit et de rebobiner le tuyau, ce qui complique encore l'utilisation de l'appareil et est la cause d'une perte de temps considérable.

En outre, il est à noter que cet appareil ne comporte pas de moyens de raclage, pour rendre la surface du joint unie et la mettre de niveau avec la surface du revêtement, ce qui est un autre grave inconvénient.

Le US-A-3 841 527 décrit un appareil du même type général, mais ne comportant aucun moyen d'appui sur le revêtement, permettant à l'opérateur d'ajuster avec précision la position de la buse d'injection du produit, qui est directement tenue à la main.

Le US-A-3 050 260 décrit un appareil destiné au traçage de bandes de marquage peintes sur les revêtements routiers, et non pas un appareil de bouchage de fissures. Un tel appareil ne comporte pas de sabot de raclage, et la buse de sortie du produit est éloignée du sol, ce qui la rend tout à fait inapte à la distribution d'un produit d'étanchement de fissures.

Le US-A-2420410 décrit un appareil de bouchage de fissures à sabot racleur, mais la buse de distribution du produit est solidaire du véhicule portant le réservoir, ce qui rend l'appareil de distribution proprement dit (la buse et ses accessoires) extrêmement peu maniable, notamment en direction horizontale; ceci constitue un grave inconvénient lorsque l'on doit boucher des fissures ou lézardes non linéaires, comme c'est fréquemment le cas.

Le US-A-1 990 545 décrit un appareil présentant les mêmes inconvénients que le précédent, pour ce qui est de la précision; la buse de sortie est associée à un racleur, mais il s'agit ici encore d'un appareil de marquage, et non pas d'un appareil de bouchage de fissures.

Le US-A-1 733 841 décrit un appareil de bouchage de fissures à sabot égalisateur, mais c'est cet appareil lui-même qui sert également de véhicule de transport du produit, puisqu'il porte les réservoirs. Cette disposition rend l'appareil lourd, encombrant et d'un maniement délicat et fatigant pour l'opérateur.

Le US-A-1 924 636 décrit un appareil du même type général que le précédent, mais sans dispositif égalisateur.

Le US-A-2530777 décrit un appareil de bouchage de fissures dans lequel, là encore, la buse distributrice est solidaire du véhicule portant le réservoir de produit; l'opérateur, lui aussi, est porté par ce véhicule. Ces dispositions rendent le maniement de la buse peu commode et peu précis.

Le US-A-3 206 125 décrit un appareillage pour le bouchage de fissures qui présente le même genre d'inconvénient que celui du US-A-3 841 527.

Le US-A-2 161 488 décrit un appareillage porté par un véhicule, présentant globalement les mêmes inconvénients que celui du US-A-2 530 777.

Enfin, le US-A-1750104 décrit encore un appareil de bouchage de fissures portant le réservoir, et présentant le même genre d'inconvénients que, par exemple, celui du US-A-1 924 636.

Le but de la présente invention est de remédier à tous ces inconvénients et lacunes de la technique antérieure, et d'obtenir un appareil du type général décrit au début, mais qui en outre soit particulièrement leger et maniable, permette facilement un bouchage précis des fissures, sans fatigue particulière pour l'opérateur et sans temps morts, et qui, de plus, permette d'obtenier des joints lisses et parfaitement de niveau avec le revêtement à réparer.

Ces buts sont obtenus par un appareil du type général défini au début et qui, conformément à l'invention, est caractérisé en ce qu'il est réalisé essentiellement sous la forme d'un châssis portant au moins une roue de roulement située à l'avant ou à l'arrière, et propre à rouler sur le revêtement et, en ses deux extrémités opposées, respectivement les poignées et la buse d'injection, l'extrémité du châssis qui porte la buse d'injection présentant en plan sensiblement la forme d'un triangle ouvert vers l'avant - eu égard au sens d'avancement normal prévu pour l'appareil - et dans l'angle postérieur duquel se situe ladite buse, cette partie en triangle étant prévue pour que son bord inférieur porte sur iedit revétement lorsque la buse d'injection occupe la position abaissée précitée, et forme ainsi un sabot racleur.

Cet appareil très maniable permettra facilement à l'opérateur de positionner exactement la buse d'injection au-dessus du joint ou de la fissure à combler et d'en suivre précisément le trajet, de même qu'il lui permettra de commander immédiatement i'arrivée du produit d'étanchement à la buse ou l'interruption du débit, selon les besoins. En outre, la roue pourra servir de béquille lorsque l'appareil ne sera plus utilisé.

Quant à la disposition, en forme de triangle ouvert vers l'avant, du sabot racleur, elle permettra à l'utilisateur une observation facile de la superposition de la buse d'injection et du joint ou fissure à combler, et en outre le produit éventuellement en excès sera raclé et ramené dans ledit joint ou fissure, ce qui permettra d'éviter la présence de bavures et bourrelets.

Quant à l'organe de commande de la vanne de réglage du débit d'arrivée du produit à la buse d'injection, il pourra avantageusement être porté par l'une des poignées précitées de l'appareil et être relié à la vanne par un câble du genre Bowden dont la traction est adaptée à ouvrir la vanne, la fermeture de celle-ci étant aussurée par un ressort de rappel.

Le châssis de l'appareil pourra porter en outre, devant la buse - eu égard au sens d'avancement normal pour l'appareil - une buse de soufflage d'air comprimé dont le débit peut éventuellement être commandé à partir de l'autre poignée, avec éventuellement aussi, derrière la buse, des moyens de projection de gravillons ou analogues.

Grâce à cette disposition, on pourra effectuer un prénettoyage du joint ou de la fissure à combler, et éventuellement la pose de gravillons ou analogues, préchauffés ou non, sur le produit.

Enfin, un perfectionnement de l'appareil pourrait encore consister en ce que ledit châssis porte en outre un moteur, de préférence hydraulique, accouplé à ladite roue, ou à au moins l'une des roues lorsque le châssis en porte plusieurs.

Un mode d'exécution de l'invention va maintenant être décrit à titre d'exemple nullement limitatif, avec référence à la figure unique du dessin annexé.

Dans cette figure, le châssis de l'appareil. à été référencé globalement en 1. Ce châssis peut être constitué de fers plats soudés, référencés en 2, entretoisés en 3, auxquels est fixée, par l'intermédiaire d'une chappe 4 et de tiges soudées 5, une oue de roulement 6. L'extrémité supérieure du châssis 1 porte des poignées soudées 7, et son extrémité opposée est conformée en sabot racleur 8 ayant la forme générale d'un triangle ouvert vers l'avant, eu égard au sens de déplacement normal de l'appareil, représenté par la flèche F.

Dans l'angle de sommet dudit sabot racleur 8 est fixée une buse d'injection 9, dont l'orifice de sortie débouche à proximité immédiate de la surface du revêtement 10 lorsque l'appareil occupe la position représentée sur la figure, pour laquelle ledit sabot racleur 8 porte sur le revêtement.

La buse d'injection 9 est reliée à une source de produit d'étanchement sous pression et à température adéquate (non représentée mais portée par exemple par un appareillage automoteur annexe), par l'intermédiaire d'une vanne de réglage de débit 11 et d'une conduite souple d'alimentation 12.

La conduite 12 est pourvue d'une chemise extérieure dans laquelle, sous l'action d'une pompe portée également par ledit appareillage automoteur, peut circuler un fluide thermorégulé de maintien en température du produit d'étanchement, lequel fluide peut être constitué par exemple par de l'huile.

La conduite de retour d'huile a été désignée en 13. Les conduites 12 et 13 sont convenablement calorifugées, par exemple + l'amiante.

La commande du débit de la vanne de réglage 11 peut être effectuée à partir d'une manette de commande 14 portée par l'une des poignées 7 et reliée par un câble du genre Bowden 15 au levier d'ouverture ou de fermeture 16 de la vanne de réglage 11. L'ouverture de la vanne étant commandée par une pression exercée sur la manette 14, sa fermeture peut être aussurée par un ressort de rappel 17 tendu entre le levier 16 et un support soudé 18.

Par ailleurs, une autre entretoise 19 du sabot racleur 8 porte une buse de soufflage d'air comprimé 20 reliée, par l'intermédiaire d'une vanne de réglage de débit 21 et d'une conduite souple 22, à une source d'air comprimé également portée par ledit appareillage automoteur annexe.

De même que pour la vanne 11, le réglage de l'ouverture ou de la fermeture de la vanne 21 peut être assuré par une autre manette de commande 23, portée par l'autre pignée 7 et reliée, par un câble de genre Bowden 24, à un levier 25 de la vanne, la fermeture de la vanne étant assurée par un autre ressort de rappel, référencé en 26.

L'appareil pourrait encore porter, derrière la buse 9, des moyens de projection de gravillons ou analogues, préchauffés ou non, de même que le châssis pourrait porter en outre un moteur, de préférence hydraulique, accouplé à la roue 6.

Enfin, on a référencé en 27 un joint à combler, situé par exemple entre deux dalles de béton, et en 28 la surface supérieure du joint effectué.

L'opérateur, saisissant l'appareil par les poignées 7, et marchant à reculons dans le sens de la flèche F, pourra facilement observer la superposition de la buse d'injection 9 et du joint ou de la fissure à combler 27, et aussurer un remplissage correct du joint en réglant convenablement la pression exercée sur la manette de réglage 14, commandant le débit d'arrivée du produit d'étanchement sous pression à la buse 9, et éventuellement en réglant la vitesse de sa marche, ceci pour éviter un excès d'arrivée de produit à l'intérieur du sabot racleur 8 ou, au contraire, un manque de produit.

Le sabot 8 raclant le revêtement, on obitiendra toujours un joint 28 exactement de niveau avec le revêtement 10.

En cas de besoin, une pression exercée sur la manette de commande 23 permettra d'effectuer un nettoyage du joint 27 ou fissure analogue à combler, avant injection du produit d'étanchement.

Il est à noter d'autre part que la roue de roulement 6 peut aussi servir de béquille, lorsque l'appareil n'est pas utilisé.

Enfin, lorsque l'opérateur désire déplacer l'appareil d'un emplacement de travail à un autre, il lui suffit, par une légère pression exercée vers le bas sur les poignées 7, de faire pivoter l'appareil pour décoller le sabot racleur 8 et lui faire occuper une position relevée pour laquelle celui-ci n'est plus en contact avec le revêtement 10.

Comme il va de soi, et comme il résulte d'ailleurs déjà de ce qui précède, l'invention ne se limite nullement à ceux de ses modes d'application et de réalisation qui ont été plus spécialment envisagés; elle en embrasse, au contraire, toutes les variantes.

Ainsi, par rapport au mode d'exécution nullement limitatif qui vient d'être décrit, on pourrait envisager une disposition assez différente des éléments essentiels de l'appareil: par exemple, le sabot racleur 8 pourrait être ouvert dans le sens inverse, c'est-à-dire du côté opposé au sens indiqué par la flèche F, l'appareil étant alors prévu pour se déplacer dans ce sens inverse.

Dans ce cas, la buse de soufflage d'air comprimé 20 serait placée devant la buse d'injection de produit d'étanchement 9, et au contraire la buse de projection de gravillons ou analogues, préchauffés ou non, serait disposée derrière la buse 9 (pratiquement à l'emplacement que la buse 20 occupe actuellement dans la figure).

Cette disposition permettrait de conférer un rôle supplémentaire à la roue de roulement 6, qui consisterait à produire l'enfoncement des gravillons ou analogues dans la surface 28 du produit d'étanchement une fois posé. Pour ce faire, il suffirait par exemple de prévoir une roue 6 plus large que celle qui a été représentée à la figure, et métallique.

## Revendications

1. Appareil d'application d'un produit d'étanchement de joints ou de fissures, notamment sur les revêtements routiers, comportant une buse d'injection (9) de produit reliée à une source de produit d'étanchement sous pression et à température adéquate portée par un appareillage automoteur ou remorqué annexe, par une conduite souple (12) pourvue d'une chemise extérieure dans laquelle peut circuler un fluide thermorégulé de maintien en température dudit produit; des poignées (7) permettant à un opérateur marchant sur le sol de guider et d'amener ladite buse (9), soit en position abaissée pour laquelle son orifice débouche à proximité immédiate du revêtement (10), soit en position relevée; une vanne de réglage (11) du débit d'arrivée du produit à ladite buse, et un organe (14) de commande de ladite vanne, caractérisé en ce qu'il est réalisé essentiellement sous la forme d'un châssis (1) portant au moins une roue de roulement (6) située à l'avant ou à l'arrière, et propre à rouler sur le revêtement et, en ses deux extrémités opposées, respectivement les poignées (7) et la buse d'injection (9), l'extrémité du châssis (1) qui porte la buse d'injection (9) présentant en plan sensiblement la forme d'un triangle (8) ouvert vers l'avant - eu égard au sens d'avancement normal (F) prévu pour l'appareil - et dans l'angle postérieur duquel se situe ladite buse (9), cette partie en triangle (8) étant prévue pour que son bord inférieur porte sur ledit revêtement lorsque la buse d'injection (9) occupe la position abaissée précitée, et forme ainsi un sabot racleur.

2. Appareil selon la revendication 1, caractérisé en ce que ledit organe de commande (14) de la vanne de réglage (11) du débit d'arrivée du produit à ladite buse d'injection (9) est porté par l'une desdites poignées (7) et est relié à la vanne (11) par un câble (15) du genre Bowden dont la traction est adaptée à ouvrir la vanne, la fermeture de celle-ci étant aussurée par un ressort de rappel (17).

3. Appareil selon la revendication 1 ou 2, caractérisé en ce que ledit châssis (1) porte en outre, devant ladite buse (9) - eu égard au sens d'avancement normal (F) pour l'appareil - une buse de soufflage d'air comprimé (20) dont le débit peut éventuellement être commandé à partir de l'autre poignée (7), avec éventuellement aussi, derrière la buse (20), des moyens de projection de gravillons ou analogues.

4. Appareil selon l'une quelconque des revendications 1 à 3, caractérisé en ce que ledit châssis (1) porte en outre un moteur, de préférence hydraulique, accouplé à ladite roue.

5. Appareil selon l'une quelconque des revendications 1 à 4, caractérisé en ce que, dans le cas où la roue de roulement est située à l'arrière de l'appareil, eu égard à son sens d'avancement normal (F), et où l'appareil, étant destiné essentiellement au bochage des fissures dans des revêtements de typehydrocarboné ou hydraulique, comporte une buse supplémentaire de projection des gravillons ou analogues éventuellement préchauffés, buse située alors devant ladite roue, celle-ci est élaborée sous la forme d'un rouleau propre à assurer un enfoncement desdits gravillons ou analogues dans la surface dudit produit d'étanchement une fois posé.

## Patentansprüche

1. Vorrichtung zum Anbringen eines Mittels zum Abdichten von Verbindungen oder Rissen, insbesondere bei Straßenbelägen, mit einer Injektionsdüse (9), die mit einem unter Druck und bei einer entsprechenden Temperatur gehaltenen Vorrat des Dichtungsmittels auf einem selbstfahrenden oder gezogenen Gerät durch einen elastischen Schlauch (12) verbunden ist, der einen Außenmantel aufweist, in welchem ein die Temperatur des Dichtungsmittels aufrechterhaltendes in seiner Temperatur geregeltes Mittel strömt, weiter mit Handgriffen (7), die der Bedienungsperson das Führen und Speisen der Düse (9) in einer derart abgesenkten Position gestatten, so daß die Düse etwa unmittelbar auf dem Straßenbelag (10) ausmündet oder aber in einer angehobenen Position, ferner mit einem regelbaren Speiseventil (11) in der Zuführung des Abdichtmittels zu der Düse und mit einem Steuerorgan (14) für das Ventil, dadurch gekennzeichnet, daß die Vorrichtung einen Rahmen (1) aufweist, der mindestens ein vorn oder hinten zwischen den beiden einander gegenüberliegenden Enden bzw. den Handgriffen (7) und der Einspritzdüse (9) angeordnetes, auf dem Straßenbelag abrollendes Laufrad aufweist und daß das die Injektionsdüse (9) tragende Ende des Rahmens (1) ein nach vorn, d. h. in der normalen Vorschubrichtung F der Vorrichtung offenes Dreieck (8) bildet, in dessen hinterem Winkel die Düse (9) angeordnet ist, wobei das Dreieck (8) einen Gleitschuh bildet, der bei in Absenkstellung befindlicher Einspritzdüse (9) mit seiner Unterkante auf dem Straßenbelag aufliegt.

2. Vorrichtung nach Anspruch 1, dadurch gekennzeichnet, daß das Steuerorgan (14) des Regelventils (12) zur Zuführung des Dichtungsmittels zu der Einspritzdüse (9) an einem der Handgriffe (7) angebracht und mit dem Ventil (11) über einen Bowdenzug (15) verbunden ist, dessen Zug das Ventil entgegen der Kraft einer Schließfeder (17) öffnet.

3. Vorrichtung nach Anspruch 1 oder 2, dadurch gekennzeichnet, daß der Rahmen (1) in Vorschubrichtung F der Vorrichtung gesehen vor der Düse (9) eine Druckluft-Blasdüse (20) aufweist, deren Speisung ggf. von dem anderen Handgriff (7) aus steuerbar ist und daß ggf. hinter dieser Blasdüse (20) eine Einrichtung zum Aufbringen von Splitt od. dgl. Füllstoffen vorgesehen ist.

4. Vorrichtung nach einem der Ansprüche 1 bis 3, dadurch gekennzeichnet, daß der Rahmen (1) einen vorzugsweise hydraulischen Motor trägt, der mit dem Laufrad gekoppelt ist.

5. Vorrichtung nach einem der Ansprüche 1 bis 4, dadurch gekennzeichnet, daß bei gegenüber der Vorschubrichtung F an der Rückseite der Vorrichtung angeordnetem Laufrad und bei Verwendung der Vorrichtung im wesentlichen zum Verschließen von Rissen in Straßenbelägen aus Kohlenwasserstoffen oder hydraulischen Werkstoffen, die Vorrichtung eine zusätzliche Düse zum Austrag von Splitt oder gegebenenfalls vorerwärmten Stoffen aufweist, wobei diese Düse vor dem Laufrad angeordnet ist und daß das Laufrad ein Einbringen des Splitts od. dgl. Füllstoffes in der Oberfläche des aufgebrachten Dichtungsmittels bewirkt.

## Claims

1. Apparatus for applying a product for sealing joints or cracks, particularly on road surfaces, comprising a nozzle (9) for injecting the produkt, connected to a sealing product source under pressure and at an adequate temperature, carried by an accessory motor-driven or towed appliance, by means of a flexible pipe (12) having an outer cover in which may flow a thermo-reglulated fluid for maintaining the temperature of said product; handles (7) for an operator walking on the ground to guide and bring said nozzle (9) either into a lowered position in which its orifice opens out in the immediate vicinity of the surface (10), or in the raised position; a valve (11) for regulating the input flowrate of the product to said nozzle, and a member (14) for controlling said valve, characterised in that it is constructed essentially in the form of a frame (1) carrying at least one running wheel (6) situated at the front or at the rear, and adapted to run over the surface and, at its two opposite ends, respectively the handles (7) and the injection nozzle (9), the end of the frame (1) which carries the injection nozzle (9) in a plane view presenting substantially the shape of a triangle (8) open towards the front - considering the normal direction of travel provided for the apparatus - and in the rear angle of which is located said nozzle (9), this triangular shaped part being arranged so that its lower edge bears on said surface when the injection nozzle (9) occupies the above-mentioned lowered position, and thus forms a scraper shoe.

2. Apparatus according to claim 1, characterised in that said member (14) for controlling the valve (11) for regulating the input flowrate of the product to said injection nozzle (9) is carried by one of said handles (7) and is connected to the valve (11) by a cable (15) of the Bowden kind, the traction of which is adapted to open the valve, the closing of this latter being provided by a return spring (17).

3. Apparatus according to claim 1 or 2, characterised in that said frame (1) further carries, in front of said nozzle (9) - considering the normal direction of travel (F) for the apparatus - a nozzle for blowing compressed air (20) whose flowrate may be controlled, as required, from the other handle (7), with possibly also, behind the nozzle (20), means for projecting gravel or similar.

4. Apparatus according to any one of claims 1 to 3, characterised in that said frame (1) further carries a motor, preferably hydraulic, coupled to said wheel.

5. Apparatus according to any one of claims 1 to 4, characterised in that, in the case where the running wheel is situated at the rear of the apparatus, considering its normal travelling direction (F), and where the apparatus, intended essentially for stopping up cracks in surfaces of the hydrocarbonic or hydraulic type, comprises an additional nozzle for projecting gravel or similar, preheated if required, which nozzle is then situated in front of said wheel, this latter is constructed in the form of a roller adapted to press said gravel or similar into the surface of said sealing product once laid.
